# EUROPÄISCHE PATENTSCHRIFT

(11) **EP 0 031 869 B1**
(45) Veröffentlichungstag und Bekanntmachung des Hinweises auf die Patenterteilung: **09.02.1983**
(21) Anmeldenummer: 80105013.9
(22) Anmeldetag: 23.08.1980
(51) Int. Cl.: H01R 9/05, H01P 5/08

(54) **Übergang von einem Koaxialkabel auf einen mehrpoligen Steckverbinder**
Transition between a coaxial cable and a multipolar pluggable connector
Transition entre un câble coaxial et un connecteur enfichable multipolaire

(30) Priorität: 06.12.1979 DE 2949013
(43) Veröffentlichungstag der Anmeldung: 15.07.1981
(73) Patentinhaber: ANT Nachrichtentechnik GmbH, D-71522 Backnang (DE)
(72) Erfinder: Schmitz, Johannes, Dipl.-Ing., D-7150 Backnang (DE); Röhrbein, Roland, D-7150 Backnang (DE)
(74) Vertreter: Schickle, Gerhard

## Beschreibung

Die Erfindung betrifft einen Übergang von einem Koaxialkabel auf einen mehrpoligen Steckverbinder.

Üblicherweise bestehen lösbare Verbindungen von Koaxialkabeln miteinander oder von Koaxialkabeln mit Baugruppenträgern aus Koaxiatsteckverbindern. Solche Koaxialsteckverbinder erfüllen hohe Anforderungen, z. B. an die Reflexions- bzw. Durchlaßdämpfung. Daher bietet sich ihr Einsatz bei der Übertragung von Analogsignalen an. Eine hohe elektrische Qualität der Koaxialsteckverbinder erfordert aber eine präzise Herstellung, weshalb derartige Steckverbinder sehr teuer sind.

Bei der Übertragung digitaler Signale sind im allgemeinen keine so hohen Anforderungen an die Nebensprechdämpfung und die Reflexions- bzw. Durchlaßdämpfung eines Steckverbinders zu stellen wie bei der Analogübertragung. Die Nebensprechdämpfung und die Reflexions- bzw. Durchlaßdämpfung an den Verbindungsstellen können ohne nennenswerte störende Einflußnahme auf die Signalübertragung etwas ungünstigere Werte als bei der Übertragung analoger Signale annehmen.

Der Einsatz von Koaxialsteckverbindern unter diesen Bedingungen würde eine unnötige Redundanz in Bezug auf die elektrische Qualität einer lösbaren Verbindung mit sich bringen, die eine Verteuerung der Geräte zur Folge hat.

Der Erfindung liegt daher die Aufgabe zugrunde, den gebräuchlichen Koaxialsteckverbinder durch einen mehrpoligen Steckverbinder, der mittels eines einfach herzustellenden Überganges mit einem Koaxialkabel verbunden ist, zu ersetzen.

Erfindungsgemäß wird die Aufgabe dadurch gelöst, daß der Übergang aus einer koplanaren Bandleitung mit einem Leiterstreifen der von einer leitenden Fläche, und zwar isoliert von dieser, umgeben ist, besteht, daß der Innenleiter des Koaxialkabels mit einem Ende des Leiterstreifens und der Außenleiter mindestens an einer Stelle mit der leitenden Fläche der Bandleitung kontaktiert ist, daß das andere Ende des Leiterstreifens mit einem Stift des mehrpoligen Steckverbinders und mindestens einer der diesem Stift benachbarten Stifte mit der leitenden Fläche der Bandleitung kontaktiert ist.

Eine zweckmäßige Ausführungsform der Erfin dung besteht darin, daß die Kontaktierungsstellen des Koaxialkabelaußenleiters auf der leitenden Fläche der Bandleitung um die Kontaktierungsstelle des Koaxialkabelinnenleiters mit dem Leiterstreifen symmetrisch verteilt angeordnet sind, daß ebenfalls die Kontaktierungsstellen des Steckverbinders auf der leitenden Fläche um die Kontaktierungsstelle des Steckverbinders mit dem Leiterstreifen symmetrisch verteilt angeordnet sind und daß das Verhältnis zwischen der Breite des Leiterstreifens und der Breite der Aussparung in der leitenden Fläche der Bandleitung, in der der Leiterstreifen liegt, so gewählt ist, daß der Wellenwiderstand des Koaxialkabels an den des Steckverbinders angepaßt ist, wobei der Wellenwiderstand Z_{b} der Bandleitung in Abhängigkeit von der Dielektrizitätskonstanten Er des Basismaterials und von dem Verhältnis zwischen der Breite der Aussparung in der leitenden Fläche und der Breite des Leiterstreifens bestimmt ist durch

Anhand von in der Zeichnung dargestellten Ausführungsbeispielen wird nun die Erfindung näher erläutert. Es zeigt
Fig. 1 den Übergang von einem Koaxialkabel auf einen mehrpoligen Steckverbinder,
Fig. 2 eine Steckverbindung zwischen einem Koaxialkabel und einem Baugruppenträger und
Fig. 3 eine Steckverbindung zwischen zwei Koaxialkabeln.

In der Fig. 1 ist ein aus einer koplanaren Bandleitung 1 bestehender Übergang von einem Koaxialkabel 2 auf einen handelsüblichen mehrpoligen Steckverbinder 3 dargestellt. Die koplanare Bandleitung besitzt eine leitende Fläche 4 mit einer länglichen Aussparung 5 der Breite B, in die ein Leiterstreifen 6 der Breite b - isoliert von der leitenden Fläche 4 - eingebettet ist. Der Wellenwiderstand dieser koplanaren Bandleitung hängt neben der Dielektrizitätskonstanten Er des Basismaterials von dem Verhältnis zwischen der Breite B der Aussparung 5 und der Breite b des Leiterstreifens 6 ab. Der Wellenwiderstand der Bandleitung läßt sich über folgende Gleichung bestimmen:

Der Wellenwiderstand Z_{b} ist so bemessen, daß eine optimale Anpassung zwischen dem Wellenwiderstand des Koaxialkabels und dem des mehrpoligen Steckverbinders besteht. Aus Meinke/Gundlach: Taschenbuch der Hochfrequenztechnik, Springer Verlag, 1968. 3. Auflage, S. 384, geht hervor, daß eine Widerstandsanpassung dann vor'iegt, wenn der Wellenwiderstand der Anpassungsleitung gleich dem geometrischen Mittel der beiden anzupassenden Widerstände ist.

Um eine geringe Durchlaßdämpfung bzw. hohe Reflexionsdämpfung des Übergangs zu erzielen, sollte die Kontaktierung des Koaxialkabels 2 und des mehrpoligen Steckverbinders 3 mit der Bandleitung so erfolgen, daß die Homogenität des Feldes auf der Bandleitung möglichst nicht gestört wird. Aus diesem Grund ist der Außenleiter 7 des Koaxialkabels an mehreren Stellen 8 mit der leitenden Fläche 4 kontaktiert (z. B. verlötet). Die hier vorhandenen vier Kontaktstellen des Außenleiters sind in der Nähe der Kontaktstelle 9 des Innenleiters 10 mit einem Ende des Leiterstreifens 6 halbkreisförmig symmetrisch um diese verteilt angeordnet. Der mehrpolige Steckverbinder 3 ist mit einem Stift 11 mit dem anderen Ende des Streifenleiters verbunden und die diesem Stift 11 benachbarten Stifte 12, deren Position durch das Stiftraster des verwendeten mehrpoligen Steckverbinders 3 vorgegeben ist, sind mit der leitenden Fläche 4 kontaktiert. Auch hier sind, damit die Homogenität des elektrischen Feldes möglichst wenig gestört wird, die Stifte 12 symmetrisch um die Kontaktstelle des Stiftes 11 mit dem Leiterstreifen verteilt mit der leitenden Fläche verbunden.

Im folgenden werden zwei Beispiele für die Anwendng einer oben beschriebenen Koaxialverbindung wiedergegeben.

Fig. 2 zeigt eine lösbare Verbindung eines Koaxialkabels 13 mit einem Baugruppenträger 14. Das Koaxialkabel ist an ein Ende einer oben beschriebenen Bandleitung 15 angeschlossen, deren anderes Ende mit einer Federleiste 16 verbunden ist. Auf dem Baugruppenträger 14 ist eine Messerleiste 17 angeordnet, die auf die Federleiste 16 gesteckt ist. Auf dem Baugruppenträger ist ebenfalls eine Bandleitungsstruktur, die die Verbindung und Widerstandsanpassung zwischen der Messerleiste und den Baugruppen herstellt.

An Einsätzen zur Aufnahme von Baugruppenträgern sind bisher die oftmals sehr vielen Anschlüsse für Koaxialkabel durch teure Koaxialstecker realisiert worden. Eine wesentliche Einsparung für solche Einsätze bringt es, wenn sämtliche Koaxialstecker durch preiswerte mehrpolige Steckverbinder mit daran angeschlossenen Bandleitungen als Übergänge auf die Koaxialkabel ersetzt werden. Es lassen sich hierbei mehrere Bandleitungen auf einer Platine anordnen, die mit einer Reihe von mehrpoligen Steckverbindern bestückt und an der Rückseite eines Einsatzes angeordnet ist.

Ein weiteres Anwendungsbeispiel der Erfindung ist in Fig. 3 dargestellt. Und zwar handelt es sich hier um eine Steckverbindung zwischen zwei Koaxialkabeln. Die beiden Koaxialkabel 18 und 19 sind mit je einer Bandleitung 20 und 21 kontaktiert. Eine Bandleitung ist mit einer Messerleiste 22 verbunden, die auf die an der anderen Bandleitung angeordnete Federleiste 23 gesteckt ist.

## Patentansprüche

1. Übergang von einem Koaxialkabel (2) auf einen mehrpoligen Steckverbinder (3), dadurch gekennzeichnet, daß der Übergang aus einer koplanaren Bandleitung (1) mit einem Leiterstreifen (6), der von einer leitenden Fläche (4), und zwar isoliert von dieser, umgeben ist, besteht, daß der Innenleiter (10) des Koaxialkabels (2) mit einem Ende des Leiterstreifens und der Außenleiter (7) mindestens an einer Stelle (8) mit der leitenden Fläche (4) der Bandleitung kontaktiert ist, daß das andere Ende des Leiterstreifens (6) mit einem Stift (11) des mehrpoligen Steckverbinders (3) und mindestens einer der diesem Stift (11) benachbarten Stifte (12) mit der leitenden Fläche (4) der Bandleitung kontaktiert ist.

2. Übergang von einem Koaxialkabel auf einen mehrpoligen Steckverbinder nach Anspruch 1, dadurch gekennzeichnet, daß die Kontaktierungsstellen (8) des Koaxialaußenleiters (7) auf der leitenden Fläche (4) der Bandleitung um die Kontaktierungsstelle (9) des Koaxialkabelinnenleiters (10) mit dem Leiterstreifen (6) symmetrisch verteilt angeordnet sind und daß ebenfalls die Kontaktierungsstellen (12) des Steckverbinders (3) auf der leitenden Fläche um die Kontaktierungsstelle (11) des Steckverbinders mit dem Leiterstreifen symmetrisch verteilt angeordnet sind.

3. Übergang von einem Koaxialkabel auf einen mehrpoligen Steckverbinder nach Anspruch 1, dadurch gekennzeichnet, daß das Verhältnis zwischen der Breite (b) des Leiterstreifens (6) und der Breite (B) der Aussparung (5) in der leitenden Fläche (4) der Bandleitung, in der der Leiterstreifen liegt, so gewählt ist, daß der Wellenwiderstand des Koaxialkabels (2) an den des Steckverbinders angepaßt ist.

4. Übergang von einem Koaxialkabel auf einen mehrpoligen Steckverbinder nach Anspruch 3, dadurch gekennzeichnet, daß der Wellenwiderstand Z_{b} der koplanaren Bandleitung (1) in Abhängigkeit von der Dielektrizitätskonstanten Er ihres Basismaterials und von dem Verhältnis zwischen der Breite (B) der Aussparung (5) in der leitenden Fläche (4) und der Breite (b) des L eiterstreifens (6) bestimmt ist durch

## Claims

1. Transition from a co-axial cable to a multi-pole plug connector, characterised thereby, that the transition consists of a coplanar tape conductor (1) with a conductor strip (6), which is surrounded by a conducting surface (4) and indeed insulated from this, that the inner conductor (10) of the co-axial cable (2) is contacted by one end of the conductor strip and the outer conductor (7) at least at one point (8) by the conducting surface (4) of the tape conductor, that the other end of the conductor strip (6) is contacted by a pin (11) of the multi-pole plug connector (3) and at least one of the pins (12) neighbouring this pin (11) is contacted by the conducting surface (4) of the tape conductor.

2. Transition from a co-axial cable to a multi-pole plug connector according to claim 1, characterised thereby, that the contact points (8) of the outer co-axial conductor (7) are arranged on the conducting surface (4) of the tape conductor to be distributed symmetrically about the contact point (9) of the inner co-axial cable conductor (10) with the conductor strip (7) and that the contact points (12) of the plug connector (3) are arranged on the conducting surface to be distributed symmetrically about the contact point (11) of the plug connector by the conductor strip.

3. Transition from a co-axial cable to a multi-pole plug connector according to claim 1, characterised thereby, that the ratio of the width (b) of the conductor strip (6) to the width (B) of the open space (5), in which the conductor strip lies, in the conducting surface (4) of the tape conductor is so chosen that the characteristic impedance of the co-axial cable (2) is matched to that of the plug connector.

4. Transition from a co-axial cable to a multi-pole plug connector according to claim 3, characterised thereby, that the characteristic impedance Z_{b} of the coplanar tape conductor (1) is determined by in dependence on the dielectric constant ₆ᵣ of its basic material and on ratio of the width (B) of the open space (5) in the conducting surface (4) to the width (b) of the conductor strip (6).

## Revendications

1. Raccordement d'un câble coaxial à un connecteur multibroche, caractérisé en ce que le raccordement est constitué par une ligneruban (1) coplanaire avec un ruban conducteur (6) entouré par une surface conductrice (4) dont il est isolé; le conducteur intérieur (10) du câble coaxial (2) est connecté à une extrémité du ruban conducteur et le conducteur extérieur (7) à un point (8) au moins de la suface conductrice (4) de la ligne ruban; l'autre extrémité du ruban connecteur (6) est connectée à une broche (11) du connecteur multibroche (3) et une au moins des broches (12) voisine de cette broche (11) est connectée à la surface conductrice (4) de la ligne-ruban.

2. Raccordement d'un câble coaxial à un connecteur multibroche selon revendication 1, caractérisé en ce que les points de connexion (8) du conducteur extérieur (7) du câble coaxial sont répartis symétriquement sur la surface conductrice (4) de la ligne-ruban, autour du point de connexion (9) du conducteur intérieur (10) du câble coaxial et du ruban conducteur (6); et les points de connexion (12) du connecteur sont aussi répartis symétriquement sur la surface conductrice, autour du point de connexion (11) du connecteur et du ruban conducteur.

3. Raccordement d'un câble coaxial à un connecteur multibroche selon revendication 1, caractérisé en ce que le rapport de la largeur (b) du ruban conducteur (6) à la largeur (B) de l'évidement (5) de la surface conductrice (4) de la ligne-ruban, contenant le ruban conducteur, est choisi de façon à adapter l'impédance caractéristique du câble coaxial (2) à celle du connecteur.

4. Raccordement d'un câble coaxial à un connecteur multibroche selon revendication 3, caractérisé en ce que l'impédance caractéristique Z_{b} de la ligne ruban (1) coplanaire est, en fonction de la constante diélectrique Ii, de son matériau de base et du rapport de la largeur (B) sz l'évidement (5) de la surface conductrice (4) à la largeur (b) du ruban conducteur (6):
